# FASCICULE DE BREVET EUROPEEN

(11) **EP 0 355 527 B1**
(45) Date de publication et mention de la délivrance du brevet: **23.10.1991**
(21) Numéro de dépôt: 89114437.0
(22) Date de dépôt: 04.08.1989
(51) Int. Cl.: E04F 10/06

(54) **Mécanisme de verrouillage d'un store mécanique**
Verriegelungsmechanismus einer mechanischen Markise
Locking mechanism of a mechanical blind

(30) Priorité: 10.08.1988 FR 8810961
(43) Date de publication de la demande: 28.02.1990
(73) Titulaire: Brutsaert, Louis Marcel, B-8600 Menen (BE)
(72) Inventeur: Brutsaert, Louis Marcel, B-8600 Menen (BE)
(74) Mandataire: Donné, Eddy

(56) Documents cités:
- EP-A- 0 230 476
- DE-C- 369 871
- FR-A- 839 890
- FR-A- 851 266
- FR-A- 2 612 563
- GB-A- 191 098
- US-A- 2 134 283
- US-A- 4 658 877

## Description

Cette invention a pour objet un mécanisme de verrouillage d'un store mécanique dans sa boîte. Il a également pour objet un store mécanique équippé d'un tel mécanisme.

Il existe diverses solutions de mécanisme de verrouillage plus au moins coûteuses, telles que par exemple celle décrite dans le brevet FR-A-2612563 dans laquelle des pattes fixées au profilé frontal pénètrent sous la pression de ressorts dans des cavités correspondantes adaptées dans les supports latéraux de la boîte à store, les ressorts étant actionnés au moyen d'un câble indépendant ou relié à la commande de l'enroulement.

Ces mécanismes ne sont pas sans inconvénients, car nécessitent une commande séparée du mécanisme d'enroulement et de déroulement du store.

Le but de l'invention est de fournir un mécanisme de verrouillage automatique lié à l'enroulement ou au déroulement du store.

Le mécanisme de verrouillage suivant l'invention est caractérisé en ce que le profilé frontal du store mécanique comprend un redan auquel correspond un verrou monté dans la boîte à store et commandé par l'arbre lui-même de l'enroulement et déroulement du store.

D'autres caractéristiques et avantages du mécanisme de verrouillage d'un store mécanique suivant l'invention ressortiront de la description d'un cas spécifique, illustré au moyen des figures jointes sans pour autant limiter l'objet de l'invention au mode d'exécution décrit.
La figure 1 est une vue en perspective d'un store mécanique décomposé en ses divers éléments.
La figure 2 représente une coupe d'un store mécanique suivant l'invention dans la position du store, en cours d'enroulement avant verrouillage.
La figure 3 représente une coupe du même store mécanique que celui représenté à la figure 2, mais dans la position où le store est enroulé en fermant la boîte à store, après verrouillage.
La figure 4 représente une coupe du même store mécanique que celui représenté aux figures 2 et 3, dans la position du déverrouillage au moment où commence le déroulement du store.
La figure 5 représente une vue de face partielle d'une boîte à store avec un mécanisme de verrouillage suivant invention, tel qu'il est illustré par les figures 2, 3 et 4.

Un store mécanique tel qu'il est représenté en ses divers éléments à la figure 1 est composé d'une boîte (1) à store, d'un rouleau (2) sur lequel est enroulé le store (23) proprement dit, toile ou autre, qui se termine par un profilé frontal (3) qui, lorsque le store est complètement enroulé, est parfaitement adapté à la boîte (1) qui est fermée par ce profil. La commande du rouleau (2) peut être manuelle par une manivelle (4) amovible ou automatique par un moteur électrique, à travers une transmission (24), les bras (5) servant à maintenir le profilé frontal (3) de façon à tendre le store (23) au cours de l'enroulement ou du déroulement.

Le profilé frontal (3) est formé d'une cornière (6) dont l'un des côtés se termine par une gouttière cylindrique (7) dans laquelle se loge la tige terminale du store (23) proprement dit et par un plat (8) qui constitue un arrêt lorsque le profilé frontal (3) vient fermer la boîte (1) à store lorsque celui-ci est complètement enroulé (figure 2, 3, 4 et 5).

Dans un store mécanique suivant l'invention, le profilé frontal (3) comprend en outre au fond de la cornière (6) un redan (9) composé d'une pointe angulaire (10) et d'une découpe de préférence rectangulaire (11).

D'autre part dans la boîte (1) à store est fixée à l'une de ces faces latérales une glissière (12) formée d'une part d'un plat (13) relativement court et d'autre part d'un plat (14) de même longueur que le plat (13) mais allongé par un corps angulaire (15) dont les dimensions intérieures correspondent aux dimensions de la pointe angulaire (10) du redan (9) du profilé frontal (3).

Dans la glissière (12) est logée un ressort (16) fixé à la traverse (17) fixe reliant les deux plats (13) et (14) de la glissière (12). A l'autre extrémité du ressort (16) est fixé un doigt (18) faisant corps sous la pression du ressort (16) avec un verrou (19), se terminant à une extrémité par un coin (20) et à l'autre extrémité par un crochet (21) venant à la hauteur du rouleau (2) de store. Ce rouleau (2) de store comporte au moins à une de ses faces latérales un ou plusieurs tétons (22) destinés à la commande automatique du verrouillage et déverrouillage du store mécanique suivant invention lorsque le store est complètement enroulé.

Lorsqu'on enroule le store (23) (figure 2) autour du rouleau (2) le profilé frontal (3) se rapproche de la boîte (1) à store (suivant la direction des flèches). A la fin de sa course le profilé frontal (3) est guidé dans sa position correcte par des guidages non représentés, de telle sorte que la pointe angulaire (10) du redan (9) du profilé (3) prend une position (voir traits interrompus dans la figure 2) telle que la pointe angulaire (10) possède une face faisant vis-à-vis à une face correspondante du coin (20) et du doigt (18) du verrou (19) du mécanisme de verrouillage suivant l'invention. Dans sa progression terminale la pointe angulaire (10) du redan (9) pousse par son contact avec le coin (20) le verrou (19) vers le haut en comprimant le ressort (16), jusqu'au moment où la pointe angulaire (10) ayant dépassé le coin (20) vient se loger dans le creux du corps angulaire (15) qui prolonge le plat (14) de la glissière (12), tandis que le doigt (18) poussé par le ressort (16) pousse le coin (20) dans la découpe rectangulaire (11) du redan (9) du profilé frontal (3) en assurant ainsi le verrouillage de la boîte (1) à store, fermée par le profilé frontal (3).

Dans cette position de verrouillage (fig. 3) le ressort (16) n'est que partiellement détendu, le verrou (19) étant encore légèrement remonté par le redan (9) du profilé frontal (3). De ce fait au moment où commence le déroulement (fig. 4) le crochet (21) du verrou (19) est soulevé par un des tétons (22) fixés au rouleau (2) de store, ce qui permet automatiquement le dégagement du coin (20) en comprimant à nouveau le ressort (16), permettant ainsi à la pointe angulaire (10) du redan (9) de se dégager du corps angulaire (15), et au profilé frontal (3) de se détacher de la boîte (1) de store sous l'action de son propre poids ou sous l'action des bras (5). Dès que la pointe angulaire (10) est dégagée, le coin (20) sous l'action du ressort (16) reprend sa position initiale (figure 2), abaissant simultanément le crochet (21) du verrou (19), laissant ainsi le passage libre aux tétons (22) du rouleau (2), permettant en même temps la continuation du déroulement du rouleau (2).

La position des tétons (22) sur la face du rouleau (2), la position sur le rouleau (2) de la liaison entre le store (23) et le rouleau (2) et la longueur du store (23) sont telles que les tétons (22) ne font pas obstacle au verrouillage du profilé frontal (3) en empêchant le verrou (19) d'être poussé vers le haut par le redan (9) de profilé frontal. La position des tétons (22) sur la face du rouleau (2), la position sur le rouleau (2) de la liaison entre le store (23) et le rouleau (2) et la longueur du store (23) sont aussi telles que le rouleau (2) doit être déroulé à travers un certain angle, par exemple 90°, avant qu'un téton (22) puisse soulever le crochet (21). Puisque un quart de tour du rouleau (2), en fonction du rapport de transmission de la transmission (24), correspond par exemple avec trois tours de la manivelle (4), on peut contrôler le verrouillage du profilé frontal (3) après avoir complètement enroulé le store (23). Il suffit de tourner la manivelle (4) dans la direction du déroulement au moyen de maximum deux tours pour pouvoir constater si la boîte à store (1) reste bien fermée.

Il va de soi que le mécanisme de verrouillage suivant l'invention peut être prévu à un ou deux côtés de la boîte à store (1) et éventuellement quelque part au milieu de la boîte à store (1) quand le store (23) est localement interrompu pour une raison ou autre.

## Revendications

1. Mécanisme de verrouillage d'un store mécanique comprenant un rouleau (2) de store situé dans une boîte (1) à store fermée par un profilé frontal (3) formant la terminaison frontale du store (23) caractérisé en ce que le profilé frontal (3) comprend un redan (9), la boîte (1) à store un verrou (19) et le rouleau (2) ou la commande du rouleau (2) un ou plusieurs tétons (22), de telle façon que le redan (9) coopère avec le verrou (19) provoquant le verrouillage de la fermeture de la boîte (1) par le profilé frontal (3) au cours de la fin de course de l'enroulement du store (23) et de telle façon que les tétons (22) coopèrent avec le verrou (19) provoquant le déverrouillage au début du déroulement.

2. Mécanisme de verrouillage suivant la revendication 1 caractérisé en ce que le redan (9) du profilé frontal (3) comprend une pointe angulaire (10), qui force la levée du verrou (19), adjacent à une découpe (11), de préférence rectangulaire, dans laquelle vient se loger le verrou (19), au moment du verrouillage du profilé frontal (3) dans sa boîte (1) à store.

3. Mécanisme de verrouillage suivant la revendication 1 caractérisé en ce que le verrou (19) est monté dans une glissière (12) fixée dans la boîte (1) à store.

4. Mécanisme de verrouillage suivant la revendication 3 caractérisé en ce que l'un des bras de la glissière (12) se termine par un corps angulaire (15) correspondant à la pointe angulaire (10) du redan (9) du profilé frontal (3) qui va se loger dans ce corps angulaire (15) au moment du verrouillage du store mécanique dans sa boîte (1).

5. Mécanisme de verrouillage suivant la revendication 1 caractérisé en ce que le verrou (19) fait corps avec un doigt (18) soumis à la pression d'un ressort (16) assurant un contact continu du verrou (19) avec le redan (9) du profilé frontal (3) au moment du verrouillage du store mécanique dans sa boîte (1).

6. Mécanisme de verrouillage suivant la revendication 1 caractérisé en ce que le rouleau (2) du store mécanique comprend au moins à l'une de ses faces latérales un ou plusieurs tétons (22) pouvant, au moment du déroulement, entrainer vers le haut le crochet (21) dont est muni le verrou (19) à sa partie supérieure assurant le déverrouillage automatique du profilé frontal (3).

7. Mécanisme de verrouillage suivant la revendication 6 caractérisé en ce que le crochet (21) à l'extrémité du verrou (19) est de forme telle qu'il ne peut être entrainé par les tétons (22) du rouleau (2) que lors du déroulement du store, tandis qu'au contraire il est repoussé vers le bas par les même tétons (22) lors de l'enroulement du store (23).

8. Store mécanique comprenant une boîte (1) à store, fermée par un profilé frontal (3) caractérisé en ce qu'il est muni pour assurer la fermeture de la boîte (1) à store d'un ou de plusieurs mécanismes de verrouillage automatiques, suivant l'une des revendications de 1 à 7.

## Patentansprüche

1. Verriegelungsmechanismus einer mechanischen Markise mit einer in einem Rouleaugehäuse (1) untergebrachten Walze (2) und einem den Abschluss der Markise (23) bildenden, das Rouleaugehäuse (1) frontal verschliessenden Profil (3), dadurch gekennzeichnet, dass das Frontprofil (3) eine Schikane (9), das Rouleaugehäuse (1) einen Riegel (19) und die Walze (2) oder die Walzenbetätigung einen oder mehrere Ansätze (22) aufweist, so dass die Schikane (9) mit dem Riegel (19) so zusammenwirkt, dass sie den Verschluss des Rouleaugehäuses (1) mittels des Frontprofils (3) am Ende des Aufrollvorganges der Markise (23) bewirken, und dass der oder die Ansätze (22) mit dem Riegel (19) so zusammenwirken, dass sie die Entriegelung zu Beginn des Entrollens bewirken.

2. Verriegelungsmechanismus nach Anspruch 1, dadurch gekennzeichnet, dass die Schikane (9) des Frontprofiles (3) eine winklige Spitze (10) umfasst, die das Anheben des Riegels (19) in einer an die Spitze anschliessenden, vorzugsweise rechtwinkligen Aussparung bewirkt, in der der Riegel (19) im Moment der Verriegelung des Frontprofiles mit dem Rouleaugehäuse (1) zum Eingriff kommt.

3. Verriegelungsmechanismus nach Anspruch 1, dadurch gekennzeichnet, dass der Riegel (12) in einer Führung (19) im Rouleaugehäuse (1) gehalten ist.

4. Verriegelungsmechanismus nach Anspruch 3, dadurch gekennzeichnet, dass ein Schenkel der Führung (12) in einen winkligen Körper (15) mündet, der mit der winkligen Spitze (10) der Schikane (9) am Frontprofil (3), im Moment dessen Verriegelung mit dem Rouleaugehäuse (1), in Eingriff steht.

5. Verriegelungsmechanismus nach Anspruch 1, dadurch gekennzeichnet, dass der Riegel (19) einstückig mit einem Finger (18) verbunden ist, der unter Federkraft (16) einen bleibenden Kontakt des Riegels (19) mit der Schikane (9) des Frontprofiles, während der Verriegelung der mechanisch betätigbaren Markise im Rouleaugehäuse, bewirkt.

6. Verriegelungsmechanismus nach Anspruch 1, dadurch gekennzeichnet, dass die Walze (2) der mechanischen Markise an mindestens einer ihrer Stirnflächen einen oder mehrere Ansätze (22) aufweist, die einen Haken (21) am obersten Endbereich des Riegels (19) im Moment des Entrollens der Markise mit sich ziehen, und somit automatisch die Entriegelung des Frontprofiles bewirken.

7. Verriegelungsmechanismus nach Anspruch 6, dadurch gekennzeichnet, dass der Haken (21) am Ende des Riegels (19) so geformt ist, dass er durch die Ansätze (22) an der Walze (2) nur beim Entrollen der Markise mitgenommen wird, während er beim Aufrollen der Markise (23) durch die Ansätze (22) nach unten zurückdrückbar ist.

8. Mechanische Markise mit einem mittels einem Frontprofil (3) verschliessbaren Rouleaugehäuse, dadurch gekennzeichnet, dass sie mit einem oder mehreren Verriegelungsmechanismen nach einem der Ansprüche 1 bis 7 zum automatischen Verschliessen des Rouleaugehäuses versehen ist.

## Claims

1. Mechanism for locking a mechanical blind comprising a blind roller (2) situated in a blind box (1) closed by a front profile (3) forming the front end of the blind (23), characterised in that the front profile (3) comprises a step (9), the blind box (1) a catch (19), and the roller (2) or the control of the roller (2) one or more studs (22), in such a way that the step (9) interacts with the catch (19), causing locking of the closing of the box (1) by the front profile (3) in the course of the end of travel of the winding up of the blind (23), and in such a way that the studs (22) interact with the catch (19), causing unlocking at the beginning of the unwinding.

2. Locking mechanism according to Claim 1, characterised in that the step (9) of the front profile (3) comprises an angular tip (10) which forces the catch (19) to be lifted up, which catch [sic] is adjacent to a preferably rectangular cutaway (11) in which the catch will become housed (19) when the front profile (3) is locked in its blind box (1).

3. Locking mechanism according to Claim 1, characterised in that the catch (19) is mounted in a channel (12) fixed in the blind box (1).

4. Locking mechanism according to Claim 3, characterised in that one of the arms of the channel (12) terminates in a angular body (15) corresponding to the angular tip (10) of the step (9) of the front profile (3) which will become housed in this angular body (15) when the mechanical blind is locked in its box (1).

5. Locking mechanism according to Claim 1, characterised in that the catch (19) forms a body with a finger (18) subjected to the pressure of a spring (16) ensuring a continuous contact of the catch (19) with the step (9) of the front profile (3) when the mechanical blind is locked in its box (1).

6. Locking mechanism according to Claim 1, characterised in that the roller (2) of the mechanical blind comprises, on at least one of its lateral faces, one or more studs (22) capable, during the unwinding, of driving upwards the hook (21) with which the catch (19) is equipped at its upper part, ensuring the automatic unlocking of the front profile (3).

7. Locking mechanism according to Claim 6, characterised in that the hook (21) at the end of the catch (19) has a shape such that it can be driven by the studs (22) of the roller (2) only during the unwinding of the blind, whilst, on the contrary, it is pushed downwards by the same studs (22) during the winding up of the blind (23).

8. Mechanical blind comprising a blind box (1) closed by a front profile (3), characterised in that it is equipped, in order to ensure the closing of the blind box (1), with one or more automatic locking mechanisms according to one of Claims 1 to 7.
